# EUROPÄISCHE PATENTSCHRIFT

(11) **EP 0 222 231 B1**
(45) Veröffentlichungstag und Bekanntmachung des Hinweises auf die Patenterteilung: **02.03.1994**
(21) Anmeldenummer: 86114743.7
(22) Anmeldetag: 23.10.1986
(51) Int. Cl.: B21C 47/06

(54) **Vorrichtung zur Steuerung der Anhebe- und Andruckbewegungen der Bandandruckrollen von Walzbandwarmhaspeln**
Device for controlling the lifting and pressing movements of the pressure rollers of hot strip coilers
Dispositif de commande des mouvements de levage et de serrage des rouleaux presseurs d'enrouleurs de bandes à chaud

(30) Priorität: 11.11.1985 DE 3539900
(43) Veröffentlichungstag der Anmeldung: 20.05.1987
(73) Patentinhaber: SMS SCHLOEMANN-SIEMAG AKTIENGESELLSCHAFT, 40237 Düsseldorf (DE)
(72) Erfinder: Klöckner, Jürgen, Dr., D-5902 Netphen-Eschenbach (DE); Rosenthal, Dieter, D-5241 Niederfischbach (DE)
(74) Vertreter: Müller, Gerd, Dipl.-Ing.

(56) Entgegenhaltungen:
- DE-A- 2 158 721
- FR-A- 2 541 657
- US-A- 4 380 164
- PATENT ABSTRACTS OF JAPAN, Band 8, Nr. 201 (M-325)[1638], 14. September 1984;& JP-A-59 92 118 (MITSUBISHI JUKOGYO K.K.) 28-05-1984
- PATENT ABSTRACTS OF JAPAN, Band 9, Nr. 38 (M-358)[1761], 19. Februar 1985;& JP-A-59 179 218 (MITSUBISHI JUKOGYO K.K.) 11-10-1984
- PATENT ABSTRACTS OF JAPAN, Band 9, Nr. 142 (M-388)[1865], 18. Juni 1985;& JP-A-60 21 122 (MITSUBISHI JUKOGYO K.K.) 02-02-1985
- PATENT ABSTRACTS OF JAPAN, Band 9, Nr. 22 (M-354)[1745], 30. Januar 1985;& JP-A-59 169 619 (ISHIKAWAJIMA HARIMA JUKOGYO K.K.) 25-09-1984
- PATENT ABSTRACTS OF JAPAN, Band 10, Nr. 336 (M-535)[2392], 14. November 1986;& JP-A-61 140 322 (MITSUBISHI HEAVY IND., LTD) 27-06-1986
- PATENT ABSTRACTS OF JAPAN, Band 6, Nr. 69 (M-125)[947] 30. April 1982;& JP-A-57 9531 (HITACHI SEISAKUSHO K.K.) 19-01-1982

## Beschreibung

Die Erfindung bezieht sich auf eine Vorrichtung zur Steuerung der Anhebe- und Andruckbewegungen der Bandandruckrollen von Walzbandwarmhaspeln mit umlaufendem Haspeldorn in Abhängigkeit von Signalen, die jeweilige Position der mit dem Haspeldorn auf umlaufenden vorderen Kante des Walzbandes angeben, durch elektrohydraulische Positionierung von, die Bandandruckrollen betätigenden Kolbenzylinderaggregaten unter gleichzeitiger Kraftregelung.

Mit Steuervorrichtungen dieser Art sollen die Nachteile beseitigt werden, die sich beim Anwickeln der ersten Bandwindungen auf den Haspeldorn dadurch ergeben, daß die vordere Kante des Walzbandes in den anschließend auf sie aufgelegten Folgewindungen eine abgesetzte radiale Erhöhung hervorruft, die in Folge des hohen Drucks, den die Bandandruckrollen auf die Bandwindungen ausüben, zu starken Stoßbeanspruchungen des Haspels und zu Schlagbeanspruchungen der Erhöhungen führt und weiter dazu, daß in den ersten Windungen des angewickelten Bandanfangs Markierungen der Oberfläche entstehen, die den Wert dieses Teils des Bandes bis auf den Schrottwert herabmindern.

Bei einer bekannten Steuervorrichtung (DE-AS 21 58 721) werden die Andruckrollen während des Anwickelvorgangs um den Betrag der Banddicke d. h. die Größe der radialen Erhöhung, die die vordere Bandkante verursacht hat, angehoben, wenn diese Erhöhung unter ihnen durchläuft. Dies wird mit Hilfe eines Impulsgebers, der mit dem Haspeldorn gekoppelt ist, erreicht, der einen Impulszähler beeinflußt, der über eine Steuerlogik Signale für die Steuervorrichtung erzeugt, aufgrund derer diese die Betätigung der mit der jeweiligen Andruckrolle verbundenen Kolbenzylinderaggregate veranlaßt, durch deren Andruckbereich die radiale Erhöhung des entstehenden Bandbundes durchläuft.

Bei einer weiteren bekannt gewordenen Steuervorrichtung dieser Art wird der Weg der Bandkante des auf den Haspeldorn auflaufenden Walzbandes während der Bildung der ersten Windung durch berührunglos arbeitende Sensoren erfaßt und mit Hilfe elektronischer Aufzeichnungseinrichtungen verfolgt und festgehalten. Mit Hilfe der Aufzeichnungseinrichtungen und diesen nachgeschalteten Auswerteinrichtungen wird dann die Positionierung der Andruckrollen gesteuert.

Die Auf- und Abbewegungen der Stellelemente der Kolbenzylinderaggregate, die die Anhebe- und Andruckbewegungen der Bandandruckrollen bewirken, werden bei beiden bekannten Steuervorrichtungen und, wie weiter auch in der JP-A-59 179 beschrieben, über zwei selbständige elektrohydraulische Regelkreise gesteuert, nämlich einen Positionsregelungskreis und einen Kraftregelkreis. Die Abhebebewegung der Bandandruckrolle wird dabei jeweils unter Vorgabe des entsprechenden Positionswertes über den Positionsregelkreis bewirkt und gesteuert, während die Andruckbewegung und das anschließende Andrücken, ebenfalls unter Vorgabe eines Kraftsollwertes über den Kraftregelkreis bewirkt wird. Während der Positionsregelung bleibt dabei der Kraftregelkreis geöffnet, d.h. es wird, abgeleitet aus den Signalen der Bandverfolgung prozeßabhängig ständig zwischen der Positions- und der Kraftregelung für jede Bandanbruchrolle umgeschaltet. Neben dieser Notwendigkeit des dauernden Umschaltens zwischen Positions- und Kraftregelung innerhalb sehr kurzer Zeitspannen, bringt diese Art der Steuerung den weiteren Nachteil mit sich, daß das schnelle Umschalten Stöße hervorruft, die das dynamische Verhalten der an dem Bewegungsablauf beteiligten Elemente beeinträchtigt. Während der Positionsregelung ergibt sich eine weitere Schwierigkeit bei diesen bekannten Steuerungen dann, wenn diese aufgrund einer Störung keine oder unrichtige Positioniersignale oder auch keine Umschaltsignale oder solche zum falschen Zeitpunkt erhält, da in dem einen Fall das Kolben-Zylinder-Aggregat die Position, in der es sich gerade befindet nicht mehr ändert und die z.B. notwendige Ausweichbewegung nicht mehr ausführt und in dem anderen Fall die Bandandruckrollen bei Positionsregelung mit maximaler Kraft gehalten werden. Diese hohen Belastungen führen zu Beschädigungen der Bandoberfläche, und es müssen deshalb zusätzlich Überlastsicherungen vorgesehen werden."

Neben der Notwendigkeit dauernder Umschaltung zwischen Positions- und Kraftregelung innerhalb sehr kurzer Zeitspannen bringt diese Art der Steuerung den Nachteil mit sich, daß das schnelle Umschalten Stöße hervorruft, die das dynamische Verhalten der an dem Bewegungsablauf beteiligten Elemente beeinträchtigt. Während der Positionsregelung ergibt sich eine weitere Schwierigkeit bei diesen bekannten Steuerungen dann, wenn diese aufgrund einer Störung keine oder unrichtige Positioniersignale erhält, da in diesem Fall das Kolbenzylinderaggregat die Position in der es sich gerade befindet nicht mehr ändert und die z. B. notwendige Ausweichbewegung nicht mehr ausführt. Es müssen deshalb zusätzliche Überlastsicherungseinrichtungen vorgesehen werden.

Der Erfindung liegt die Aufgabe zugrunde, die gattungsgemäßen Steuervorrichtungen so zu verbessern, daß diese Nachteile und Schwierigkeiten beseitigt werden und ggfs. auf die Anordnung besonderer Überlastsicherungen verzichtet werden kann.

Diese Aufgabe wird dadurch gelöst, daß die Positionierung bei der Anhebe- und der Andruckbewegung durch Positionsregelung mit unterlagerter Kraftregelung bei geschlossen bleibenden Positions- und Druckregelkreisen durch Vorgabe eines der jeweiligen Andruck- bzw. Anhebeposition der Bandandruckrollen entsprechenden Positions-Sollwertes unter Festlegung begrenzter Kraft-Sollwerte für beide Bewegungsrichtungen bewirkt wird. Wie die Erfindung weiter vorsieht, kann die Begrenzung des Kraft-Sollwertes für die Anhebung gleich dem für den Druckregelkreis einstellbaren Maximalwert sein. Im Kraftregelkreis wird dem Kraftregler wie die Erfindung vorsieht ein Steilheitsbegrenzer nachgeordnet.

Mit dieser Ausbildung der Steuervorrichtung wird anders als bei den bekannten Steuervorrichtungen die Richtungsumkehrung der Andruckbewegung in die Anhebebewegung und umgekehrt nicht durch jeweiliges Umschalten zwischen Positions- und Kraftregelung, sondern durch die gezielte Vorgabe unterschiedlicher PositionsSollwerte erzwungen. Positions- und Kraftregelkreis sind dabei ständig aktiv. Bei Überschreiten eines frei wählbaren Kraftsollwertes gibt das System automatisch wie eine weiche Feder nach. Wenn, wie weiter vorgeschlagen, der Kraftbegrenzungswert ein maximaler Wert ist, kann die Anhebebewegung immer ihre volle mögliche Geschwindigkeit erreichen. Die ständig unterlagerte Kraftregelung verbessert das dynamische Verhalten der an den Bewegungen beteiligten Elemente. Umschaltstöße können nicht entstehen, weil beide Regelkreise ständig geschlossen sind. Bei Ausfall der Positioniersignale oder bei unrichtigen Signalen reagiert die Steuerung wie eine Überlastsicherung, denn der unterlagerte Kraftregelkreis regelt von sich aus den Kraft-Istwert stets auf den eingestellten Begrenzungs-Sollwert. Da die Steuerung hier wie eine Überlastsicherung wirksam wird, entfällt die Notwendigkeit, die einzelnen Kolbenzylinderaggregate mit besonderen Überlastsicherungen, wie bspw. pneumatischen Stützzylindern auszustatten. Schließlich ergibt sich ein weiterer Vorteil noch dadurch, daß die bisher notwendige Lagerung der Andruckrollen in einem gegen dem eigentlichen, die Anheb- und Andruckbewegungen ausführenden Träger schwenkbaren und gegen diesen elastisch abgestützten Traghebel entfallen kann, da die Arbeitsweise der erfindungsgemäßen Steuerung eine solche Abfederung nicht nur unnötig macht.

Die Erfindung wird anhand des in der Zeichnung dargestellten Ausführungsbeispiels näher erläutert. In der Zeichnung zeigen
- Fig. 1: Die Vorrichtung mit den Betätigungselementen und einem Schaltschema in schematischer Darstellung und
- Fig. 2: ein Ablaufdiagramm der Stellbewegungen.

Wie aus Fig. 1 zu ersehen, ist die, der Übersichtlichkeit halber, nur allein wiedergegebene Andruckrolle 3 für den Dorn 2 des (nicht dargestellten) Walzbandwarmhaspels in einem Schalenträger 1 gelagert, der über die Kolbenstange 4 an das ortsfest gelagerte Kolbenzylinderaggregat 5 angelenkt ist. Der Kolben 5a dieses Kolbenzylinderaggregates 5 ist über die Hydraulikleitungen 6 und 7 mit Hilfe eines Regelventils 18 doppelseitig mit Druck beaufschlagbar und bewegt so die Andruckrolle 3. An der Kolbenstange 4 ist ein Weggeber 8 angebracht, mit dem die Istposition Sist der Andruckrolle 3 gemessen wird. Die Ausgangsseite 9 des Weggebers führt über die Leitung 10 und deren Zweige 10a, 10b zu einem Rechnersystem 11 und zu einem Positionsregler 12, der ebenfalls über eine Leitung 13 mit dem Rechnersystem verbunden ist. Mittels dieser Leitung 13 werden vom Rechner 11 dem äußeren Positions-Regelkreis Sollwerte S soll vorgegeben. Dem Positionsregler 12 ist ein für beide Bewegungsrichtungen einstellbarer Kraft-Sollwertbegrenzer 14 nachgeordnet. Die Ausgangsseite des Kraft-Sollwertbegrenzers 14 liefert die Kraft Sollwerte Fsoll für den inneren Kraftregelkreis. Der Kraftistwert Fist wird mittels der Druckgeber 19 und 20 ermittelt. Der Kraftregler 16, dem ein Steilheitbegrenzer 17 nachgeschaltet ist, erhält als Eingang die Differenz zwischen Kraftistwert Fist und Kraftsollwert Fsoll und steuert das Regelventil 18 an. Der Kraftistwert Fist wird immer auf den vom äußeren Positionsregelkreis vorgegebenen Kraftsollwert Fsoll geregelt. Beide Regelkreise sind ständig geschlossen.

Aus Fig. 2 ergibt sich, daß beide Bewegungen, die Anhebebewegung zum schnellen Zurückziehen der Andruckrolle 3 um das Maß der radialen Erhöhung des wachsenden Bandbundes, bevor diese den Bereich der Andruckrolle 3 erreicht und das anschließende Andrücken des Bandes B kurz nachdem die radiale Erhöhung den Bereich durchlaufen hat in Positionsregelung mit unterlagerter Kraftregelung erzeugt werden. Dem Positionsregelkreis wird zunächst der Sollwert 1, der abhängig ist von der Banddicke und der Kinematik des Andruckrollensystems vorgegeben. Nach Durchgang der vorderen Bandkante zum Zeitpunkt t₁ wird der Positions-Sollwert so geändert, daß sich die Bewegungsrichtung umkehrt. Die Andruckrolle 3 legt sich auf das Band B. Da der Positions-Sollwert 13 so hoch festgelegt wurde, daß als Kraftsollwert 15 ständig ein konstanter Wert ansteht, regelt der innere Kraftregelkreis den Kraftistwert 21 auf diesen konstanten Wert. Das Band B wird also mit einer definierten Kraft, deren Größe in Abhängigkeit von den jeweiligen Abmessungen und der Formänderungsfestigkeit des Bandes B festlegbar ist, in Richtung auf den Dorn 2 gedrückt. Zum Zeitpunkt t₂ wird der Positions-Sollwert dann mit Bezug auf die hinzukommende Bandwirkung verändert und die nächste Anhebebewegung eingeleitet. Es ist dazu erforderlich, schon während der Andruckbewegung den aktuellen Positions-Istwert nachzuführen, da von der aktuellen Istposition die Positionsänderung abgeleitet wird. Berechnung und Vorgabe dieser sich ändernden Positions-Sollwerte führt der Rechner 11 durch. Die weiteren Einstellungen zu den Zeitpunkten t₃, t₄ und t₅ erfolgen sinngemäß. Die für den Wickelvorgang weiter notwendigen Verfahrwege, wie z.B. das Abschwenken der Andruckrollen 3 nachdem die ersten Windungen auf den Dorn 2 aufgebracht worden sind in die Endlage und das Anschwenken der Andruckrollen 3 in eine Vorposition entsprechend dem zu erwartenden Fertigdu-chmesser des Bundes vor Einlauf des Bandendes erfolgen ebenfalls in Positionsregelung mit unterlagerter Kraftregelung über das Regelventil 18.

## Patentansprüche

1. Vorrichtung zur Steuerung der Anheb- und Andruckbewegungen der Bandandruckrollen (3) von Walzbandwarmhaspeln mit umlaufendem Haspeldorn in Abhängigkeit von Signalen, die die jeweilige Position der mit dem Haspeldorn (2) umlaufenden Vorderkante des Walzbandes angeben, durch elektrohydraulische Positionierung von die Bandandruckrollen (3) betätigenden Kolbenzylinderaggregaten (5, 5a) unter gleichzeitiger Kraftregelung,
**dadurch gekennzeichnet,**
daß die Positionierung bei der Anheb- und der Andruckbewegung durch Positionsregelung mit unterlagerter Kraftregelung bei geschlossen bleibenden Positionier- und Kraftregelkreisen durch Vorgabe eines der jeweiligen Andruck- bzw. Anhebe-Position der Bandandruckrollen (5, 5a) entsprechenden Position-Sollwertes (13) unter Festlegung begrenzter Kraft-Sollwerte (15) für beide Bewegungsrichtungen bewirkt wird.

2. Vorrichtung nach Anspruch 1,
**dadurch gekennzeichnet,**
daß die Begrenzung des Kraft-Sollwertes für die Anhebebewegung gleich dem, in dem Kraftregelkreis einstellbaren, Maximalwert ist.

3. Vorrichtung nach einem oder mehreren der Ansprüche 1 und 2,
**gekennzeichnet durch**
einem im Druckregelkreis dem Kraftregler (16) nachgeordneten richtungsabhängigen Steilheitsbegrenzer (17).

## Claims

1. Device for the controlling of lifting and pressing-down movements of the strip pressure rollers (3) of hot rolled strip coilers with a rotating coiler mandrel in dependence on signals which indicate the respective position of the front edge, which is rotating with the coiler mandrel (2), of the rolled strip, by electro-hydraulic positioning of piston-cylinder units (5, 5a) actuating the strip pressure rollers (3) with simultaneous force regulation, characterised thereby that the positioning in the case of the lifting movement and the pressing-down movement is effected by position regulation with supporting force regulation with closed positioning and force regulating loops through presetting of a position target value (13), which corresponds to the respective pressing-down position or lifting position of the strip pressure rollers (5, 5a), with determination of limited force target values (15) for both directions of movement.

2. Device according to claim 1, characterised thereby that the limitation of the force target value for the lifting movement is equal to the maximum value settable in the force regulating loop.

3. Device according to one or more of claims 1 and 2, characterised by a directionally-dependent slope limiter (17) arranged in the pressure regulating loop downstream of the force regulation (16).

## Revendications

1. Dispositif pour la commande de mouvements de levage et de serrage de rouleaux de serrage (3) de bobineuses à chaud pour des bandes laminées, comportant un mandrin de bobineuse rotatif en fonction de signaux, qui indiquent la position du côté avant de la bande laminée qui tourne avec le mandrin (2) de bobineuse, par un positionnement électro-hydraulique d'appareils à cylindre à piston (5, 5a) actionnant les rouleaux de serrage (3) des bandes en réglant simultanément la force, caractérisé en ce que le positionnement lors du mouvement de levage et du mouvement de serrage est provoqué par la régulation de position comportant une régulation en cascade de la force lorsque les circuits de régulation de la force et du positionnement restent fermés en indiquant une valeur de référence (13) de la position correspondant à chaque position de levage et de serrage des rouleaux de serrage (5, 5a) et en fixant des valeurs de référence limites (15) de la force pour les deux directions de mouvement.

2. Dispositif selon la revendication 1, caractérisé en ce que la limite de la valeur de référence de la force pour le mouvement de levage est égale à la valeur maximale pouvant être réglée dans le circuit de réglage de la force.

3. Dispositif selon une ou plusieurs des revendications 1 et 2, caractérisé par un limiteur de pente (17) dépendant de la direction, disposé dans le circuit de réglage du serrage après le régulateur de la force (16).
